# EUROPÄISCHE PATENTSCHRIFT

(11) **EP 1 621 844 B1**
(45) Veröffentlichungstag und Bekanntmachung des Hinweises auf die Patenterteilung: **14.03.2007**
(21) Anmeldenummer: 05015183.6
(22) Anmeldetag: 13.07.2005
(51) Int. Cl.: F41H 5/22

(54) **Ein-Ausstiegsluke für ein Kampffahrzeug, insbesondere einen Kampfpanzer**
Hatch for combat vehicle, especially for main battle tank
Ecoutille pour un véhicule de combat, en particulier pour un char

(30) Priorität: 29.07.2004 DE 102004036842
(43) Veröffentlichungstag der Anmeldung: 01.02.2006
(73) Patentinhaber: Krauss-Maffei Wegmann GmbH & Co. KG, 80997 München (DE)
(72) Erfinder: Sprafke, Uwe, 34270 Schauenburg (DE); Fehr, Michael, 34590 Wabern (DE)
(74) Vertreter: Feder, Wolf-Dietrich

(56) Entgegenhaltungen:
- DE-A1- 3 305 882
- DE-A1- 4 240 140
- DE-A1- 19 504 922

## Beschreibung

Die Erfindung betrifft eine Ein-Ausstiegsluke für ein Kampffahrzeug, insbeson-dere einen Kampfpanzer, mit den Merkmalen aus dem Oberbegriff des Patentanspruchs 1. Derartige Ein-Ausstiegsluken sind grundsätzlich bekannt und beispielsweise in DE 42 40 140 A1 und DE 195 04 922 A1 beschrieben.

Der Erfindung liegt die Aufgabe zugrunde, eine Ein-Ausstiegsluke mit den Merkmalen aus dem Oberbegriff des Patentanspruchs 1 so auszubilden, dass bei ausreichendem Schutz bei geschlossenem Lukendeckel die Silhouette des Kampffahrzeugs möglichst niedrig gehalten werden kann und bei geöffnetem Lukendeckel die Rundumsicht möglichst wenig behindert wird. Weiterhin sollte die Möglichkeit geschaffen werden, im Bereich des geöffneten Lukendeckels Winkelspiegel derart anzuordnen, dass der Ausblick bei geöffnetem und geschlossenem Lukendeckel möglich ist. Schließlich sollte die Möglichkeit geschaffen werden, die Öffnungs- und Schließbewegung des Lukendeckels unter Beachtung aller Sicherheitsvorschriften motorisch durchzuführen.

Die Lösung der Grundaufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Gemäß den oben zitierten Druckschriften zum Stand der Technik war es bekannt, den Lukendeckel einer Schiebeluke aus zwei Deckelteilen aufzubauen, die unterschiedliche Funktionen besitzen. In De 42 40 140 A1 besteht der Lukendeckel aus zwei übereinander angeordneten Deckelteilen, nämlich einem oberen Schiebedeckel, der oberhalb des oberen Randes der Lukenöffnung angeordnet und parallel zur Schließebene der Luke verschiebbar ist, und einem unteren Dichtdeckel, der in Richtung senkrecht zur Schließebene bewegbar angeordnet ist.

In DE 195 04 922 A1 ist eine Ein-Ausstiegsluke für ein Kampffahrzeug beschrieben mit einem Lukendeckel, der oberhalb des oberen Randes der Lukenöffnung angeordnet und zum Öffnen und Schließen parallel zur Schließebene der Luke verschiebbar ist, wobei bei einer Ausführungsform dieser Ein-Ausstiegsluke an der Unterseite des Lukendeckels ein Dichtungsdeckel angeordnet ist, der mit dem Lukendeckel über eine Befestigungsvorrichtung verbunden ist, welche eine Relativbewegung vorgegebener Länge in Schließrichtung zwischen Lukendeckel und Dichtungsdeckel zulässt, wobei die Anordnung so ist, dass im letzten Abschnitt der Schließbewegung durch die Bewegung des Lukendeckels ein Anpressdruck auf den Dichtungsdeckel ausgeübt wird und dieser sich fest auf eine an der Lukenöffnung angeordnete Dichtung auflegt.

Ein Grundgedanke der vorliegenden Erfindung besteht darin, den Lukendeckel aus zwei übereinander angeordneten Teilen mit im wesentlichen gleichem Außenumriss aufzubauen, nämlich einem Unterteil, das mittels der Betätigungsvorrichtung in Schließrichtung und Öffnungsrichtung verschiebbar ist und in geschlossenem Zustand dichtend abschließt, und einem Oberteil, das am Unterteil befestigt und mit diesem verschiebbar ist und das Mittel aufweist, durch die es während oder beim Abschluss der Schließbewegung aus einer auf dem Unterteil aufliegenden Position in eine erhöhte Position angehoben wird. Diese Anordnung eröffnet die Möglichkeit, die beiden Teile des Lukendeckels im geöffneten Zustand innerhalb eines mit einem Deckel versehenen, mit dem Fahrzeug fest verbundenen Schutzgehäuses unterzubringen, in welchem Oberteil und Unterteil dicht aufeinander liegen. Dies hat zur Folge, dass das Schutzgehäuse relativ niedrig gehalten werden kann und somit die Silhouette des Kampffahrzeugs nicht wesentlich vergrößert wird.

Durch das Anheben des Oberteils während der Schließbewegung des Lukendeckels wird in diesem Bereich ein verstärkter Schutz erzeugt, in dem die beiden Deckelteile auf Abstand angeordnet sind. In der Geschlossenstellung kann sich dann das Oberteil des Lukendeckels auf der Höhe des Deckels des Schutzgehäuses befinden. Während der Öffnungsbewegung des Lukendeckels wird das Oberteil wieder in die abgesenkte Position gebracht, in der es in das Schutzgehäuse hineinpasst.

Bei einer besonders vorteilhaften Ausführungsform der erfindungsgemäßen Ein-Ausstiegsluke wird gemäß der weiteren Erfindung eine Möglichkeit geschaffen, auf dem Schutzgehäuse Winkelspiegel anzuordnen, die auch bei geöffnetem Lukendeckel, also wenn sich Oberteil und Unterteil im Schutzgehäuse befinden, einen Ausblick aus dem Fahrzeuginneren heraus gestatten. Zu diesem Zweck sind in der Dachplatte des Fahrzeugs und im Unterteil des Lukendeckels Glasblöcke angeordnet, die im geöffneten Zustand des Lukendeckels zueinander fluchten, so dass ein optischer Strahlendurchgang an dieser Stelle möglich ist. Aus Gründen des Schutzes im geschlossenen Zustand des Lukendeckels ist im Oberteil des Lukendeckels kein derartiger Glasblock angeordnet. Dafür weist das Oberteil des Lukendeckels in seinem vorderen Bereich einen im geöffneten Zustand nach vorne ausfahrbaren Teilabschnitt auf, dessen Abmessungen so sind, dass im ausgefahrenen Zustand des Teilabschnitts eine Lücke zwischen diesem und dem restlichen Oberteil entsteht, die direkt über den Glasblöcken im Unterteil und in der Dachplatte angeordnet ist und an dieser Stelle den optischen Durchgang freigibt.

Bei einer weiteren vorteilhaften Ausführungsform der erfindungsgemäßen Ein-Ausstiegsluke weist die Betätigungsvorrichtung zum Öffnen und Schließen des Lukendeckels einen Elektromotor auf, dessen Abtriebselement über eine Rutschkupplung ein in eine am Unterteil des Lukendeckels in Längsrichtung angeordnete Zahnstange eingreifendes Antriebsritzel antreibt. Bei einer derartigen Antriebsvorrichtung muss verhindert werden, dass ein Schließen des Lukendeckels möglich ist, solange sich eine Person in der Lukenöffnung befindet. Dies wird dadurch erreicht, dass unterhalb des Unterteils des Lukendeckels ein parallel zur Lukenöffnung ausziehbares Sicherheitsrollo angeordnet ist, das im geschlossenen Zustand einen den Speisestrom des Elektromotors freigebenden Schalter betätigt. Hierdurch ist sichergestellt, dass der Elektromotor nur betätigt werden kann, wenn das Sicherheitsrollo geschlossen ist und sich somit keine Person mehr in der Lukenöffnung befinden kann.

Im folgenden wird anhand der beigefügten Zeichnungen ein Ausführungsbeispiel der erfindungsgemäßen Ein-Ausstiegsluke näher erläutert.

In den Zeichnungen zeigen:
Fig. 1 eine Aufsicht auf eine Ein-Ausstiegsluke bei abgenommenem Schutzgehäuse;
Fig. 2 in gegenüber Fig. 1 vergrößerter Darstellung einen Längsschnitt durch die Ein-Ausstiegsluke nach der Linie A-A in Fig. 1 bei geöffnetem Lukendeckel;
Fig. 3 eine Seitenansicht der Ein-Ausstiegsluke in der in Fig. 2 dargestellten Position des Lukendeckels;
Fig. 4 die Ein-Ausstiegsluke im Zustand nach den Fig. 2 und 3 in einer isometrischen, teilweise geschnittenen Darstellung;
Fig. 5 in einer Darstellung analog Fig. 4 die Ein-Ausstiegsluke mit ausgefahrenem Teilabschnitt des Oberteils;
Fig. 6 in einer Schnittdarstellung analog Fig. 2, die Ein-Ausstiegsluke während einer ersten Phase der Schließbewegung;
Fig. 7 die Ein-Ausstiegsluke in Seitenansicht in der Position gemäß Fig. 6 des Lukendeckels;
Fig. 8 in einem Schnitt analog Fig. 2 die Ein-Ausstiegsluke in einer zweiten Phase der Schließbewegung des Lukendeckels;
Fig. 9 die Ein-Ausstiegsluke in Seitenansicht im Zustand des Lukendeckels gemäß Fig. 8;
Fig. 10 in einem vergrößerten Teilschnitt analog Fig. 2 die Ein-Ausstiegsluke im vollständig geschlossenen Zustand des Lukendeckels;
Fig. 11 die Ein-Ausstiegsluke in Seitenansicht im Zustand des Lukendeckels nach Fig. 10;
Fig. 12 die Ein-Ausstiegsluke in einer teilweise geschnittenen, isometrischen Darstellung im Zustand des Lukendeckels nach den Fig. 10 und 11.

Die Zeichnungen zeigen eine Ein-Ausstiegsluke, die in der Dachplatte 1 eines ansonsten nicht näher dargestellten Kampffahrzeugs angeordnet ist, mit einer Lukenöffnung 2, die mittels eines in einer Ebene parallel zur Ebene der Lukenöffnung verschiebbaren Lukendeckels verschließbar ist, wobei der Lukendeckel aus zwei übereinander angeordneten Teilen besteht, nämlich einem Unterteil 3.1 und einem Oberteil 3.2. In dem in Fig. 2 dargestellten vollständig geöffneten Zustand des Lukendeckels liegen Oberteil 3.2 und Unterteil 3.1 unmittelbar aufeinander auf und sind innerhalb eines mit einem Deckel 4.1 versehenen Schutzgehäuses 4 angeordnet, das fest mit dem Fahrzeug verbunden ist. Oberteil 3.2 und Unterteil 3.1 besitzen im wesentlichen den gleichen Außenumriss, so dass sie im geöffneten Zustand in das Schutzgehäuse 4 hineinpassen und, wie weiter unten erläutert, im geschlossenen Zustand der Luke die Lukenöffnung vollständig und dichtend abdecken.

Das Unterteil 3.1 des Lukendeckels besitzt an den in Schließrichtung verlaufenden Seitenkanten Führungsschienen 11.1, die in am Fahrzeug angeordneten Führungsrollen 11.2 laufen, so dass damit eine Linearführung des Unterteils 3.1 bei der Schließ- und Öffnungsbewegung sichergestellt ist. Bei den beiden Bewegungen wird das Oberteil 3.2 vom Unterteil 3.1 mitgenommen.

Als Betätigungsvorrichtung für die Öffnungs- und Schließbewegung des Lukendeckels dient ein Elektromotor, dessen Abtriebselement über eine Rutschkupplung 5.2 eine Abtriebswelle 5.1 antreibt, an der ein in den Zeichnungen nicht sichtbares Ritzel angeordnet ist, das in eine Zahnstange 5.3 an einer Seitenkante des Unterteils 3.1. eingreift. Die Abtriebswelle 5.1 ist im Fahrzeuginneren mit einem Vierkant 5.11 und an der Fahrzeugaußenseite mit einem nicht dargestellten Vierkant versehen, über welche der Lukendeckel manuell gegen die Wirkung der Rutschkupplung geöffnet und geschlossen werden kann.

Um zu verhindern, dass der Lukendeckel geschlossen wird, solange sich eine Person in der Lukenöffnung 2 befindet, ist an der Unterseite der Lukenöffnung 2 ein Sicherheitsrollo 9 angeordnet, das parallel zur Lukenöffnung 2 ausziehbar ist und im geschlossenen Zustand einen nicht dargestellten Schalter betätigt, durch welchen der Speisestromkreis des Elektromotors 5 freigegeben wird, so dass der Motor zum Öffnen und Schließen betätigt werden kann.

Auf dem Deckel 4.1 des Schutzgehäuses 4 ist der Ausblickteil 8.1 eines Winkelspiegels angeordnet. Damit bei geöffnetem Lukendeckel ein Ausblick durch den Winkelspiegel möglich ist, sind im Unterteil 3.1 des Lukendeckels und in der Dachplatte 1 des Fahrzeugs Glasblöcke 8.2 und 8.3 angeordnet und, wie Fig. 4 zu entnehmen, ist ihre Lage so, dass sie bei geöffnetem Lukendeckel zum Ausblickteil 8.1 des Winkelspiegels und zu dem im Fahrzeuginneren angeordneten Einblickteil 8.4 fluchtend liegen, so dass ein Strahlendurchgang hier möglich wäre, wenn dies nicht durch das oberhalb des Unterteils 3.1 angeordnete Oberteil 3.2 verhindert würde. Um dennoch einen Durchblick zu ermöglichen, besitzt das Oberteil 3.2 des Lukendeckels in seinem vorderen Bereich einen im geöffneten Zustand nach vorne ausfahrbaren Teilabschnitt 3.21, der in Führungen 3.22 (Fig. 1) geführt ist und dessen Abmessungen so sind, dass in dem in Fig. 5 dargestellten ausgefahrenen Zustand des Teilabschnitts 3.21 zwischen diesem Teilabschnitt und dem Rest des Oberteils 3.2 eine Lücke 8.5 entsteht, die so angeordnet ist, dass sie zu den Glasblöcken 8.2 und 8.3 fluchtend steht und dadurch den optischen Durchgang frei gibt. Das Ausfahren des Teilabschnitts 3.21 kann manuell erfolgen.

Die Schließbewegung des Lukendeckels ist am besten anhand der Fig. 2, 6, 8 und 10 zu erkennen. Bei der Schließbewegung wird das Oberteil 3.2 des Lukendeckels von dem aus dem Schutzgehäuse 4 herausgeschobenen Unterteil 3.1 mitgenommen. Wenn sich das Oberteil 3.2 in der in Fig. 6 dargestellten Stellung befindet, läuft ein Paar Führungsrollen 6.2 an der Vorderseite des Oberteils 3.2 auf fest angeordnete Auflaufschrägen 6.1 auf. Dies führt bei der weiteren Schließbewegung zu einer Anhebung des vorderen Bereichs des Oberteils 3.2, wie in Fig. 8 gezeigt. Am hinteren Ende ist das Oberteil 3.2 über ein Gestänge 6.3 gelenkig mit dem Unterteil 3.1 verbunden. Die Anordnung ist so, dass bei der weiteren Schließbewegung, wie Fig. 10 zeigt, auch der hintere Bereich des Oberteils 3.2 gegen die Kraft einer Zugfeder 6.4 angehoben und durch das Gestänge 6.3 abgestützt wird. In der in Fig. 10 dargestellten voll geöffneten Stellung von Unterteil 3.1 und Oberteil 3.2 stützt sich Letzteres über eine Abstützrolle 6.51 an einem federnden Abstützelement 6.5 ab, das an der Vorderkante des Deckels 4.1 des Schutzgehäuses 4 angeordnet ist. In diesem voll geschlossenen Zustand des Lukendeckels ist das Oberteil 3.2 vom Unterteil 3.1 so weit abgehoben, dass es sich im wesentlichen auf der Höhe des Deckels 4.1 des Schutzgehäuses 4 befindet. Hierdurch ist die Gesamtdicke des Lukendeckels deutlich erhöht und der Schutz infolge des Zwischenraums zwischen den beiden Deckelteilen verstärkt.

In der geschlossenen Stellung kann das Unterteil 3.1 durch Betätigung von Verriegelungseinrichtungen 10 an die in der Lukenöffnung angeordneten Dichtungen 2.1 angedrückt werden, womit die Lukenöffnung dichtend verschlossen ist. Oberteil 3.2 und Unterteil 3.1 liegen im geschlossenen Zustand an einem Anschlag 7 an. Die manuelle Verriegelung des Lukendeckels geschieht über eine Verriegelungsvorrichtung 10.1. Oberhalb der Lukenöffnung und der beiden Teile 3.1 und 3.2 des Lukendeckels ist ein Schutzrollo 12 gegen Witterungseinflüsse bei geöffneter Luke angeordnet.

## Patentansprüche

1. Ein-Ausstiegsluke für ein Kampffahrzeug, insbesondere einen Kampfpanzer, mit einem Lukendeckel, zur Anordnung oberhalb des oberen Randes einer Lukenöffnung und der zum Öffnen und Schließen parallel zur Ebene der Lukenöffnung mittels einer Betätigungsvorrichtung verschiebbar ist, **dadurch gekennzeichnet, dass** der Lukendeckel (3.1 - 3.2) in der vollständig geöffneten Stellung innerhalb eines mit einem Deckel (4.1) versehenen, mit dem Fahrzeug fest verbindbaren Schutzgehäuses (4) angeordnet ist, und dass der Lukendeckel aus zwei übereinander angeordneten Teilen mit im wesentlichen gleichem Außenumriss besteht, nämlich einem Unterteil (3.1), das in Linearführungen (11.1 - 11.2) geführt, mittels der Betätigungsvorrichtung (5 - 5.1- 5.2) verschiebbar ist und im geschlossenen Zustand die Lukenöffnung (2) dichtend abschließt, und einem Oberteil (3.2), das zusammen mit dem Unterteil (3.1) verschiebbar ist, sowie Mitteln (6.1 - 6.5) zum Anheben des Oberteils (3.2) im geschlossenen Zustand oder während der Schließbewegung aus einer auf dem Unterteil (3.1) aufliegenden Position, in der Unterteil (3.1) und Oberteil (3.2) gemeinsam in das Schutzgehäuse (4) passen, in eine erhöhte Position, in der die Gesamthöhe des Lukendeckels größer ist als die Innenhöhe des Schutzgehäuses (4).

2. Ein-Ausstiegsluke nach Anspruch 1, **dadurch gekennzeichnet, dass** die Mittel zum Anheben des Oberteils (3.2) mindestens eine mit dem Fahrzeug verbundene Auflaufschräge (6.1) aufweisen, auf welche mindestens eine am vorderen Ende des Oberteils angeordnete Führungsrolle (6.2) nach einem vorgegebenen Abschnitt der Öffnungsbewegung aufläuft, zum Anheben des vorderen Endes sowie mindestens einem das hintere Ende des Oberteils (3.2) gelenkig mit dem hinteren Ende des Unterteils (3.1) verbindenden Gestänge (6.3) zum Anheben des hinteren Ende des Oberteils (3.2).

3. Ein-Ausstiegsluke nach Anspruch 2, **dadurch gekennzeichnet, dass** zwischen Oberteil (3.2) und Unterteil (3.1) des Lukendeckels mindestens eine Zugfeder (6.4) zur Erzeugung einer Vorspannung beim Anheben des Oberteils (3.2) angeordnet ist.

4. Ein-Ausstiegsluke nach Anspruch 2 oder 3, **dadurch gekennzeichnet, dass** am vorderen Ende des Deckels (4.1) des Schutzgehäuses (4) mindestens ein Abstützelement (6.5) zur Abstützung des hinteren Endes des Oberteils (3.2) des Lukendeckels in der angehobenen Stellung angeordnet ist.

5. Ein-Ausstiegsluke nach einem der Ansprüche 1 bis 4, **dadurch gekennzeichnet, dass** die Schließbewegung des Lukendeckels durch mindestens einen in der Bahn des Unterteils (3.1) und/oder Oberteils (3.2) liegenden Anschlag begrenzt ist.

6. Ein-Ausstiegsluke nach einem der Ansprüche 1 bis 5, **dadurch gekennzeichnet, dass** unterhalb eines auf dem Deckel (4.1) des Schutzgehäuses (4) angeordneten Ausblickteils (8.1) eines Winkelspiegels in der Dachplatte (1) des Fahrzeugs und im Unterteil (3.1) des Lukendeckels im geöffneten Zustand des Lukendeckels zueinander fluchtende Glasblöcke (8.2, 8.3) für den optischen Durchgang angeordnet sind und das Oberteil (3.2) des Lukendeckels in seinem vorderen Bereich einen im geöffneten Zustand nach vorne ausfahrbaren Teilabschnitt (3.21) aufweist, dessen Abmessungen so sind, dass im ausgefahrenen Zustand eine Lücke (8.4) zwischen dem ausgefahrenen Teilabschnitt (3.21) und dem restlichen Oberteil (3.2) im Bereich zwischen dem Ausblickteil (8.1) des Winkelspiegels und dem Glasblock (8.2) im Unterteil (3.1) des Lukendeckels den optischen Durchgang frei gibt.

7. Ein-Ausstiegsluke nach einem der Ansprüche 1 bis 6, **dadurch gekennzeichnet, dass** die Betätigungsvorrichtung einen Elektromotor (5) aufweist, dessen Abtriebselement über eine Rutschkupplung (5.2) eine Abtriebswelle (5.1) antreibt, die ein in eine am Unterteil (3.1) des Lukendeckels in Längsrichtung angeordnete Zahnstange (5.3) eingreifendes Antriebsritzel trägt.

8. Ein-Ausstiegsluke nach Anspruch 7, **dadurch gekennzeichnet, dass** unterhalb der Lukenöffnung (2) ein parallel zur Lukenöffnung ausziehbares Sicherheitsrollo (9) angeordnet ist, das im geschlossenen Zustand einen den Speisestromkreis des Elektromotors (5) freigebenden Schalter betätigt.

9. Ein-Ausstiegsluke nach Anspruch 7 oder 8, **dadurch gekennzeichnet, dass** die Abtriebswelle (5.1) über einen in das Fahrzeuginnere und nach außen geführten Vierkant (5.11) manuell gegen die Rutschkupplung (5.2) zur Notöffnung des Lukendeckels betätigbar ist.

10. Ein-Ausstiegsluke nach einem der Ansprüche 1 bis 9, **gekennzeichnet durch** mindestens eine von innen und außen betätigbare Verriegelungsvorrichtung (10.1) zum Festhalten des Lukendeckels in der geöffneten und/oder geschlossenen Stellung.

11. Ein-Ausstiegsluke nach einem der Ansprüche 1 bis 10, **dadurch gekennzeichnet, dass** die Bewegung des Unterteils (3.1) des Lukendeckels über Führungsschienen (11.1) und Führungsrollen (11.2) geführt ist.

12. Ein-Ausstiegsluke nach einem der Ansprüche 1 bis 11, **dadurch gekennzeichnet, dass** oberhalb der Lukenöffnung (2) und oberhalb des Schließweges des Lukendeckels (3.1 - 3.2) ein ausziehbares Schutzrollo (12) angeordnet ist.

## Claims

1. Entry/exit hatch for a combat vehicle, in particular a combat tank, comprising a hatch cover for disposal above the top edge of a hatch aperture and which for opening and closing purposes is displaceable parallel to the plane of the hatch aperture by means of an actuating apparatus, **characterized in that** the hatch cover (3.1 - 3.2) in the fully open position is disposed inside a protective housing (4), which is provided with a cover (4.1) and firmly connected to the vehicle, and that the hatch cover comprises two parts disposed one above the other and having substantially the same external contour, namely a bottom part (3.1), which is guided in linear guides (11.1 - 11.2) and displaceable by means of the actuating apparatus (5 - 5.1 - 5.2) and in the closed state hermetically seals the hatch aperture (2), and a top part (3.2), which is displaceable together with the bottom part (3.1), as well as means (6.1 - 6.5) of lifting the top part (3.2) in the closed state or during the closing movement from a position resting on the bottom part (3.1), in which bottom part (3.1) and top part (3.2) fit jointly into the protective housing (4), into an elevated position, in which the overall height of the hatch cover is greater than the internal height of the protective housing (4).

2. Entry/exit hatch according to claim 1, **characterized in that** the means of lifting the top part (3.2) comprise at least one ramp slope (6.1), which is connected to the vehicle and onto which at least one guide roller (6.2) disposed on the front end of the top part runs after a defined phase of the opening movement, for lifting the front end as well as at least one lever system (6.3), which connects the rear end of the top part (3.2) in an articulated manner to the rear end of the bottom part (3.1), for lifting the rear end of the top part (3.2).

3. Entry/exit hatch according to claim 2, **characterized in that** disposed between top part (3.2) and bottom part (3.1) of the hatch cover is at least one tension spring (6.4) for generating a bias during the lifting of the top part (3.2).

4. Entry/exit hatch according to claim 2 or 3, **characterized in that** disposed on the front end of the cover (4.1) of the protective housing (4) is at least one support element (6.5) for supporting the rear end of the top part (3.2) of the hatch cover in the raised position.

5. Entry/exit hatch according to one of claims 1 to 4, **characterized in that** the closing movement of the hatch cover is limited by means of at least one stop that lies in the path of the bottom part (3.1) and/or top part (3.2).

6. Entry/exit hatch according to one of claims 1 to 5, **characterized in that** below a look-out part (8.1) of an angled mirror that is disposed on the cover (4.1) of the protective housing (4) there are disposed in the roof panel (1) of the vehicle and in the bottom part (3.1) of the hatch cover glass blocks (8.2, 8.3) for the passage of light, which in the open state of the hatch cover are mutually aligned, and the top part (3.2) of the hatch cover has in its front region a sub-portion (3.21), which in the open state is extendable in a forward direction and the dimensions of which are such that in the extended state a gap (8.4) between the extended sub-portion (3.21) and the rest of the top part (3.2) allows the passage of light in the region between the look-out part (8.1) of the angled mirror and the glass block (8.2) in the bottom part (3.1) of the hatch cover.

7. Entry/exit hatch according to one of claims 1 to 6, **characterized in that** the actuating apparatus comprises an electric motor (5), the output element of which via a slipping clutch (5.2) drives an output shaft (5.1), which carries a driving pinion that engages into a gear rack (5.3) disposed in longitudinal direction on the bottom part (3.1) of the hatch cover.

8. Entry/exit hatch according to claim 7, **characterized in that** disposed below the hatch aperture (2) is a safety roller blind (9), which is extendable parallel to the hatch aperture and which in the closed state actuates a switch that enables the power circuit of the electric motor (5).

9. Entry/exit hatch according to claim 7 or 8, **characterized in that** the output shaft (5.1) is actuable by means of a square (5.11), which extends into the vehicle interior and in an outward direction, manually counter to the slipping clutch (5.2) for emergency opening of the hatch cover.

10. Entry/exit hatch according to one of claims 1 to 9, **characterized by** at least one externally and internally actuable locking apparatus (10.1) for securing the hatch cover in the open and/or closed position.

11. Entry/exit hatch according to one of claims 1 to 10, **characterized in that** the movement of the bottom part (3.1) of the hatch cover is guided by means of guide rails (11.1) and guide rollers (11.2).

12. Entry/exit hatch according to one of claims 1 to 11, **characterized in that** disposed above the hatch aperture (2) and above the closing path of the hatch cover (3.1 - 3.2) is an extendable protective roller blind (12).

## Revendications

1. Trappe d'entrée et de sortie pour un véhicule de combat, en particulier un char de combat, comprenant un couvercle de trappe, pour l'agencement au-dessus du bord supérieur d'une ouverture de trappe et qui peut coulisser pour l'ouverture et la fermeture parallèlement au plan de l'ouverture de trappe au moyen d'un dispositif d'actionnement, **caractérisée en ce que** le couvercle de trappe (3.1 - 3.2) est disposé dans la position complètement ouverte à l'intérieur d'un boîtier de protection (4) doté d'un couvercle (4.1) et relié de façon fixe au véhicule et **en ce que** le couvercle de trappe est constitué de deux parties disposées l'une au-dessus de l'autre avec un contour extérieur sensiblement identique, c'est-à-dire une partie inférieure (3.1), qui est guidée dans des guides linéaires (11.1 - 11.2), peut coulisser au moyen du dispositif d'actionnement (5 - 5.1 - 5.2) et ferme de façon étanche l'ouverture de trappe (2) dans l'état fermé, et une partie supérieure (3.2), qui peut coulisser en même temps que la partie inférieure (3.1), et des moyens (6.1 - 6.5) pour le soulèvement de la partie supérieure (3.2) dans l'état fermé ou pendant le mouvement de fermeture à partir d'une position reposant sur la partie inférieure (3.1), pendant lesquels la partie inférieure (3.1) et la partie supérieure (3.2) rentrent ensemble dans le boîtier de protection (4), dans une position élevée, dans laquelle la hauteur globale du couvercle de trappe est supérieure à la hauteur intérieure du boîtier de protection (4).

2. Trappe d'entrée et de sortie selon la revendication 1, **caractérisée en ce que** les moyens pour le soulèvement de la partie supérieure (3.2) présentent au moins un chanfrein d'entrée (6.1) relié au véhicule, sur lequel au moins un galet de guidage (6.2) disposé sur l'extrémité avant de la partie supérieure arrive après une section prédéfinie du mouvement d'ouverture, pour le soulèvement de l'extrémité avant et au moins une tringle (6.3) reliant l'extrémité arrière de la partie supérieure de manière articulée à l'extrémité arrière de la partie inférieure (3.1) pour le soulèvement de l'extrémité arrière de la partie supérieure (3.2).

3. Trappe d'entrée et de sortie selon la revendication 2, **caractérisée en ce que** entre la partie supérieure (3.2) et la partie inférieure (3.1) du couvercle de trappe est disposé au moins un ressort de traction (6.4) pour générer une tension préliminaire lors du soulèvement de la partie supérieure (3.2).

4. Trappe d'entrée et de sortie selon la revendication 2 ou 3, **caractérisée en ce que** sur l'extrémité avant du couvercle (4.1) du boîtier de protection (4) est disposé au moins un élément de soutien (6.5) pour le soutien de l'extrémité arrière de la partie supérieure (3.2) du couvercle de trappe dans la position élevée.

5. Trappe d'entrée et de sortie selon l'une quelconque des revendications 1 à 4, **caractérisée en ce que** le mouvement de fermeture du couvercle de trappe est limité par au moins une butée disposée dans la trajectoire de la partie inférieure (3.1) et/ou de la partie supérieure (3.2).

6. Trappe d'entrée et de sortie selon l'une quelconque des revendications 1 à 5, **caractérisée en ce qu'**au-dessous d'une partie de visée (8.1), disposée sur le couvercle (4.1) du boîtier de protection (4), d'un goniomètre à miroir dans la plaque de toit (1) du véhicule et dans la partie inférieure (3.1) du couvercle de trappe sont disposés des blocs à gaz (8.2, 8.3) alignés entre eux lorsque le couvercle de trappe est ouvert pour le passage visuel et la partie supérieure (3.2) du couvercle de trappe présente dans sa zone avant une section partielle (3.21) pouvant être sortie vers l'avant dans l'état ouvert, dont les dimensions sont telles que, dans l'état déployé, un vide (8.4) entre la section partielle (3.21) déployée et la partie supérieure (3.2) restante libère le passage visuel dans la zone entre la partie de visée (8.1) du goniomètre à miroir et le bloc à gaz (8.2) dans la partie inférieure (3.1) du couvercle de trappe.

7. Trappe d'entrée et de sortie selon l'une quelconque des revendications 1 à 6, **caractérisée en ce que** le dispositif d'actionnement présente un moteur électrique (5), dont l'élément de sortie entraîne au moyen d'un accouplement à glissement (5.2) un arbre de sortie (5.1) qui porte un pignon d'entraînement s'engageant dans une crémaillère (5.3) disposée sur la partie inférieure (3.1) du couvercle de trappe dans le sens longitudinal.

8. Trappe d'entrée et de sortie selon la revendication 7, **caractérisée en ce qu'**au-dessous de l'ouverture de trappe (2) est disposé un store de sécurité (9) pouvant être sorti parallèlement à l'ouverture de trappe, qui actionne, dans l'état fermé, un interrupteur libérant le circuit d'alimentation du moteur électrique (5).

9. Trappe d'entrée et de sortie selon la revendication 7 ou 8, **caractérisée en ce que** l'arbre de sortie (5.1) peut être actionné au moyen d'un carré (5.11) guidé à l'intérieur du véhicule et vers l'extérieur manuellement contre l'accouplement à glissement (5.2) pour l'ouverture de secours du couvercle de trappe.

10. Trappe d'entrée et de sortie selon l'une quelconque des revendications 1 à 9, **caractérisée par** au moins un dispositif de verrouillage (10.1) pouvant être actionné par l'intérieur et l'extérieur pour le maintien du couvercle de trappe dans la position ouverte et/ou la position fermée.

11. Trappe d'entrée et de sortie selon l'une quelconque des revendications 1 à 10, **caractérisée en ce que** le mouvement de la partie inférieure (3.1) du couvercle de trappe est guidé par des rails de guidage (11.1) et des galets de guidage (11.2).

12. Trappe d'entrée et de sortie selon l'une quelconque des revendications 1 à 11, **caractérisée en ce qu'**un store de protection (12) extensible est disposé au-dessus de l'ouverture de trappe (2) et au-dessus de la course de fermeture du couvercle de trappe (3.1 - 3.2).
